# EUROPÄISCHE PATENTSCHRIFT

(11) **EP 1 470 272 B1**
(45) Veröffentlichungstag und Bekanntmachung des Hinweises auf die Patenterteilung: **23.04.2008**
(21) Anmeldenummer: 03734686.3
(22) Anmeldetag: 23.01.2003
(51) Int. Cl.: D01D 5/088, F24F 6/18

(54) **VERFAHREN ZUR ABKÜHLUNG SCHMELZGESPONNENER FILAMENTE UND VORRICHTUNG ZUM SCHMELZSPINNEN**
DEVICE FOR COOLING DOWN MELT-SPUN FILAMENTS AND MELT-SPINNING DEVICE
PROCEDE DE REFROIDISSEMENT DE FILAMENTS FILE A CHAUD ET DISPOSITIF DE FILATURE PAR FUSION

(30) Priorität: 29.01.2002 DE 10203296
(43) Veröffentlichungstag der Anmeldung: 27.10.2004
(73) Patentinhaber: Oerlikon Textile GmbH & Co. KG, 41069 Mönchengladbach (DE)
(72) Erfinder: VOGEL, Stefan, 24539 Neumünster (DE); BOLDT, Jörg, 24598 Boostedt (DE)
(74) Vertreter: Rössler, Matthias
(86) Internationale Anmeldenummer: PCT/EP2003/000632
(87) Internationale Veröffentlichungsnummer: WO 2003/064736

(56) Entgegenhaltungen:
- DE-A- 10 046 611
- FR-A- 1 337 210
- PATENT ABSTRACTS OF JAPAN vol. 015, no. 353 (C-0865), 6. September 1991 (1991-09-06) & JP 03 137209 A (KANEBO LTD), 11. Juni 1991 (1991-06-11)

## Beschreibung

Die Erfindung betrifft ein Verfahren zur Abkühlung schmelzgesponnener Filamente gemäß dem Oberbegriff des Anspruch 1 sowie eine Vorrichtung zum Schmelzspinnen einer Vielzahl strangförmiger Filamente gemäß dem Oberbegriff des Anspruch 8.

Beim Schmelzspinnen werden mittels einer Spinneinrichtung eine Vielzahl von strangförmigen Filamenten aus einer Polymerschmelze durch eine Vielzahl von Düsenbohrungen einer Spinndüse extrudiert. Die frisch gesponnen Filamentstränge werden nach Austritt aus der Spinneinrichtung abgekühlt, um als Faden oder Fadenbündel zusammengefaßt zu werden. Die Abkühlung erfolgt durch eine Kühleinrichtung, die einen von den Filamenten durchlaufenen Kühlschacht besitzt. Der Kühlschacht ist an einer Kühlmittelquelle angeschlossen, die eine konditionierte Kühlluft dem Kühlschacht zuführt. Durch die Konditionierung erhält die Kühlluft einen bestimmten Feuchtegehalt, um damit eine intensive Abkühlung der Filamente zu erhalten. Ein derartiges Verfahren und Vorrichtung sind beispielsweise aus der EP 0 046 571 A2 bekannt.

Um eine gleichmäßige Qualität der Filamente während des Spinnprozesses zu erhalten, ist insbesondere eine hohe Konstanz der Abkühlparameter erforderlich. Somit sollte der Feuchtegehalt der konditionierten Kühlluft über der Zeit einen konstanten Feuchtesollwert aufweisen. Dies kann jedoch nur sichergestellt werden, wenn bei der Konditionierung der Kühlluft keine Unterbrechungen oder Störungen auftreten, was bei der bekannten Vorrichtung durch Verwendung eines Konditioniersystems kaum zu vermeiden ist

Es ist somit Aufgabe der Erfindung, ein Verfahren zur Abkühlung schmelzgesponnener Filamente sowie eine Vorrichtung zum Schmelzspinnen einer Vielzahl strangförmiger Filamente der eingangs genannten Art zu schaffen, bei welcher die gesponnen Filamente ständig durch eine Kühlluft mit in wesentlicher konstanter Konditionierung gekühlt werden.

Die Aufgabe wird durch ein Verfahren mit dem Merkmalen des Anspruch 1 sowie durch eine Vorrichtung mit den Merkmalen des Anspruch 8 gelöst.

Vorteilhafte Weiterbildungen des Verfahrens sind in den Unteransprüchen 2 bis 7 und vorteilhafte Weiterbildungen der Vorrichtung sind in den Unteransprüchen 9 bis 13 angegeben.

Die Erfindung sieht vor, daß der zur Konditionierung der Kühlluft benötigte Naßdampf durch mehrere Dampferzeuger erzeugt wird, die parallel mit der Kühlmittelquelle verbunden sind. Damit läßt sich eine gleichmäßige und verbesserte Konditionierung erreichen. Zudem ist eine höhere Flexibilität in der Dampfbereitstellung vorhanden. Der benötigte Dampfmengenbedarf sowie die Anzahl der Dampferzeuger können derart aufeinander abgestimmt werden, daß selbst bei Teilbetrieb der Dampferzeuger eine Mindestdampfmenge nicht unterschritten wird.

Um möglichst eine konstante Dampfmenge zur Konditionierung der Kühlluft bereit zu stellen, ist die Weiterbildung der Erfindung gemäß Anspruch 2 und Anspruch 8 besonders vorteilhaft. Hierbei wird während der Konditionierung der Kühlluft zumindestens einer der Dampferzeuger außer Betrieb in einen Ruhezustand geschaltet. Die zur Konditionierung erforderliche Dampfmenge wird von den im Betriebszustand gehaltenen Dampferzeugern erzeugt. Der im Ruhezustand befindliche Dampferzeuger kann nun ohne Beeinflussung der erzeugten Dampfmenge gewartet oder gereinigt werden.

Da bei den Dampferzeugern nach bestimmter Betriebszeit eine Reinigung erforderlich wird, ist durch die vorteilhafte Weiterbildung der Erfindung gemäß Anspruch 3 und Anspruch 10 sichergestellt, daß selbst bei Verwendung von zwei parallel geschalteten Dampferzeugern einerseits die zur Konditionierung der Kühlluft erforderliche Dampfmenge sichergestellt ist und andererseits eine periodische Reinigung der Dampferzeuger erfolgen kann.

Bei Verwendung von 3, 4 oder mehr Dampferzeugern wird gemäß einer bevorzugten Weiterbildung der Erfindung die Umschaltung der Dampferzeuger nach einer vorgegebenen Reihenfolge durchgeführt. Hierzu sind die Dampferzeuger mit einer Steuereinrichtung verbunden, die sicherstellen, daß jeder der Dampferzeuger nach der Reihenfolge nacheinander in einen Ruhezustand versetzt wird. So können die Dampferzeuger beispielsweise nach dem Rotationsprinzip nacheinander eine Ruhephase zur Wartung und Reinigung durchlaufen, ohne daß wesentliche Schwankungen bei der Erzeugung der erforderlichen Dampfmenge auftreten.

Der Wechsel zum Umschalten der Dampferzeuger kann vorteilhaft durch eine Zykluszeit bestimmt sein, die sich beispielsweise aus dem Reinigungs-, bzw. Wartungszyklus der Dampferzeuger ergibt Somit wird sichergestellt, daß die von jedem Dampferzeuger abgegebene Dampfmenge während des Betriebszustands des jeweiligen Dampferzeugers mit hoher Konstanz erzeugt wird.

Es ist jedoch auch möglich, die Kondition der Kühlluft durch einen Sensor möglichst am Ausgang der Kühlmittelquelle zu messen und anhand des Meßwertes den Zeitpunkt innerhalb der Reihenfolge zum Umschalten der Dampferzeuger festzulegen. Damit können die Dampferzeuger den jeweiligen Betriebszustand mit maximaler Betriebslaufzeit einhalten. Erst wenn beispielsweise der Feuchtegehalt der Kühlluft einen Grenzwert unterschreitet, wird der in der Reihenfolge nächste Dampferzeuger umgeschaltet.

Bei Verwendung weniger Dampferzeuger ist die Verfahrensvariante gemäß Anspruch 7 zur Sicherstellung einer konstanten Dampfmenge besonders vorteilhaft. Hierbei wird beim Umschalten eines der Dampferzeuger vom Ruhezustand in den Betriebszustand der Dampferzeuger einen Vorlaufzustand durchlaufen, um beispielsweise in einer Aufwärmphase sich die für den Betriebszustand erforderliche Dampfmengenerzeugung zu nähern. Erst nach Beendigung des Vorlaufzustandes wird der in der Reihenfolge nächste Dampferzeuger vom Betriebszustand in den Ruhezustand geschaltet.

Weiter Vorteile der Erfindung werden anhand eines Ausführungsbeispiels nachfolgend anhand der Fig. 1 und 2 näher erläutert.

Es stellen dar
- Fig. 1: schematisch eine erfindungsgemäße Vorrichtung zum Schmelzspinnen einer Vielzahl strangförmiger Filamente
- Fig. 2: schematisch ein Schaltschema zur Umschaltung der in Fig. 1 dargestellten Dampferzeuger

In Fig. 1 ist ein Ausführungsbeispiel einer erfindungsgemäßen Vorrichtung zum Schmelzspinnen einer Vielzahl strangförmiger Filamente dargestellt Die Vorrichtung weist eine Spinneinrichtung 1 und eine direkt unterhalb der Spinneinrichtung 1 angeordnete Kühleinrichtung 2. Die Spinneinrichtung 1 enthält einen Schmelzezulauf 3, der beispielsweise mit einer Schmelzequelle (hier nicht dargestellt) beispielsweise einem Extruder oder einer Pumpe verbunden ist. Der Schmelzezulauf 3 führt zu einem Spinnkopf 4. Auf der Unterseite des Spinnkopfs 4 ist ein oder mehrere Düsenpakete 5 angeordnet, die eine Vielzahl von Düsenbohrungen enthält, um eine Vielzahl von strangförmigen Filamenten 6 zu extrudieren.

Unterhalb des Düsenpaketes 5 ist ein Kühlschacht 7 der Kühleinrichtung 2 angeordnet, der die austretenden Filamente 6 umschließt. Der Kühlschacht 7 ist über eine Luftzuführung 8 mit dem Ausgang einer Kühlfluidquelle 9 verbunden. Die Kühlfluidquelle 9 wird über ein der Luftzuführung 8 gegenüberliegenden Seite angeordneten Lufteintritt 10 Frischluft zugeführt. Zur Konditionierung der Kühlluft innerhalb der Kühlfluidquelle 9 ist die Kühlfluidquelle 9 mit mehreren Dampferzeugern 121, 122 und 123 gekoppelt Hierzu ist jeder der Dampferzeuger 121, 121, 122 und 123 jeweils parallel durch die separaten Dampfleitung 111, 112 und 113 mit der Kühlfluidquelle 9 verbunden. Die Dampferzeuger 121, 122 und 123 sind über eine Steuerleitung 14 durch eine Steuereinrichtung 13 ansteuerbar.

Um die durch die Spinneinrichtung 1 frisch gesponnenen strangförmigen Filamente 6 abzukühlen, wird in dem Kühlschacht 7 über die Luftzuführung 8 durch die Kühlfluidquelle 9 eine konditionierte Kühlluft eingeführt. Zum Konditionieren er Kühlluft wird der Kühlfluidquelle 9 einerseits über den Lufteintritt 10 eine Frischluft und andererseits über zumindest zwei Dampfleitungen beispielsweise 111 und 112 der durch die Dampferzeuger 121 und 122 erzeugte Dampf zugeführt. Innerhalb der Kühlfluidquelle 9 wird die Frischluft mit dem Naßdampf vermengt und als konditionierte Kühlluft beispielsweise durch ein Gebläse in die Luftzuführung 8 eingeblasen.

Die Dampferzeuger 121, 122 oder 123 können beispielsweise als mit Wasser gefüllte Zylinder ausgebildet sein, bei welchen das Wasser mit Hilfe elektrischer Energie beispielsweise unmittelbar durch eine Stromleitung im Wasser oder nach dem sogenannten Tauchsiederprinzip erhitzt wird. Bei derartigen Dampferzeugern kommt es im Laufe der Betriebszeit zu einer Anreicherung von Mineralien im verbleibenden Zylinderwasser. Die Mineralanreicherung wirkt sich störend auf die Dampferzeugung aus. Bei Überschreitung des max. zulässigen Mineralgehaltes kann der Dampferzeuger sogar Schaden nehmen. Da ist nach einer bestimmten Betriebslaufzeit der Dampferzeuger ein Reinigungsprozeß erforderlich. Hierbei wird durch das sogenannte Abschlemmen der Mineralgehalt verringert. Beim Abschlemmen wird das benutzte Wasser aus dem Dampferzeuger abgelassen und durch frisches Wasser wieder zugefüllt. Um diese Reinigungsphase zu durchlaufen ist beispielsweise der Dampferzeuger 123 durch die Steuereinrichtung 13 aus einem Betriebszustand in einen Ruhrzustand geschaltet Der Kühlfluidquelle 9 wird nur durch die Dampferzeuger 121 und 122 mit Naßdampf zur Konditionierung der Kühlluft versorgt.

Um sicherzustellen, daß jeder Dampferzeuger 121, 122 und 123 eine Reinigungsphase durchläuft, wird durch die Steuereinrichtung 13 jedes der Dampferzeuger 121, 122 oder 123 nach einer bestimmten Reihenfolge jeweils aus einem Betriebszustand in den Ruhezustand und umgekehrt geschaltet. In Fig. 2 ist ein Schaltschema zu den Dampferzeugern 121, 122 und 123 dargestellt. Dabei stellt die Horizontale eine Zeitachse dar. Die Dampferzeuger 121, 122 und 123 können wahlweise in einem Betriebszustand B, in einem Vorlaufzustand V oder einem Ruhezustand R geschaltet sein. Im Betriebszustand B wird von dem jeweiligen Dampferzeuger jeweils eine Solldampfmenge erzeugt und der Kühlfluidquelle 9 zugeführt. In dem Vorlaufzustand V erfolgt nach einem Wasserwechsel in dem jeweiligen Dampferzeuger eine Vorheizphase, um den Dampferzeuger auf die erforderliche Dampftemperatur aufzuheizen. Der Vorlaufzustand wird dabei immer nach Beendigung eines Ruhezustands vor Wiederinbetriebnahme des Dampferzeugers eingehalten. Im Ruhezustand R durchläuft der Dampferzeuger die Reinigungsphase, in der dieser zur Wartung außer Betrieb geschaltet werden kann. Beginnt man nun auf der Zeitachse bei der Zeit t₀, so wird die Dampferzeugung, um die Menge an Naßdampf zum Konditionieren der Kühlluft bereit zu stellen, durch die Dampferzeuger 121 und 123 erzeugt Der Dampferzeuger 122 ist in den Ruhezustand R geschaltet und steht zur Reinigung bzw. Wartung bereit. Zum Zeitpunkt t₁ ist der Ruhezustand R des Dampferzeugers 122 beendet Der Dampf erzeuger 122 wird in den Vorlaufzustand V zum Vorheizen geschaltet Zum Zeitpunkt t₂ folgt nun ein Umschalten in der Art, daß der Dampferzeuger 122 aus dem Vorlaufzustand V in den Betriebszustand B geschaltet wird und gleichzeitig der Dampferzeuger 121 aus dem Betriebszustand B in den Ruhezustand R. Nun durchläuft der Dampferzeuger 121 den Ruhezustand R und nach Erreichen des Zeitpunkts t₃ den Vorlaufzustand V. In dieser Zeit wird die benötigte Dampfinenge durch die Dampferzeuger 122 und 123 zur Konditionierung der Kühlluft erzeugt. Zum Zeitpunkt t₄ erfolgt die nächste Umschaltung, wobei der Dampferzeuger 121 wieder in den Betriebszustand B und der Dampferzeuger 123 in den Ruhezustand R geschaltet wird. Die Zykluszeit T zum Umschalten der Dampferzeuger ergibt sich aus der Gleichung: T=t₄-t₂.

Die Zykluszeit ist in dem in Fig. 2 gezeigten Ausführungsbeispiel konstant, so daß nach jeweiligem Ablauf einer Zykluszeit ein erneutes Umschalten der Dampferzeuger eingeleitet wird.

Die Zykluszeit zum Umschalten der Dampferzeuger könnte dabei aus einer maximalen Betriebslaufzeit eines Dampferzeugers abgeleitet werden, nach welcher eine Reinigung des Dampferzeugers erforderlich wird. So würde die Betriebslaufzeit des Dampferzeugers nach dem Ausführungsbeispiel nach Fig. 2 insgesamt das 2-fache der Zykluszeit T betragen.

Es ist jedoch auch möglich, die Zykluszeit zum Umschalten der Dampferzeuger in Abhängigkeit von der Kondition der Kühlluft auszuführen. Hierzu ist in Fig. 1 ein Sensor 15 am Ausgang der Kühlfluidquelle 9 vorgesehen, welcher über eine Signalleitung 16 der Steuereinrichtung 13 verbunden ist. Durch den Sensor 15 läßt sich beispielsweise der Feuchtegehalt der konditionierten Kühlluft erfassen. Innerhalb der Steuereinrichtung 13 wird der signalisierte Meßwert des Feuchtegehaltes einem Ist-Soll-Vergleich unterzogen und in Abhängigkeit der Differenz eine Umschaltung der Dampferzeuger eingeleitet. Diese Verfahrensvariante ist besonders vorteilhaft, um eine hohe Konstanz in der Konditionierung der Kühlluft zu erreichen. Damit werden bei der Abkühlung der Filamente eine hohe Gleichmäßigkeit erreicht, die sich in sehr guter Konstanz der physikalischen Eigenschaften der gesponnenen Filamente auswirkt

Die in Fig. 1 dargestellte erfindungsgemäße Vorrichtung ist nur ein Ausführungsbeispiel. Insbesondere könnte zur Konditionierung der Kühlluft die Kühlfluidquelle mit zumindest zwei Dampferzeugern oder aber mit vier, fünf oder noch mehr Dampferzeugern verbunden sein. Je mehr Dampferzeuger bei gleicher Sollmenge von Naßdampf zum Einsatz kommen, desto konstanter wird die Dampfproduktion über die Zeit.

### Bezugszeichenliste

- 1: Spinneinrichtung
- 2: Kühleinrichtung
- 3: Schmelzezulauf
- 4: Spinnkopf
- 5: Düsenpaket
- 6: Filamente
- 7: Kühlschacht
- 8: Luftzuführung
- 9: Kühlfluidquelle
- 10: Lufteintritt
- 13: Steuereinrichtung
- 14: Steuerleitung
- 15: Sensor
- 16: Signalleitung
- 111: Erste Dampfleitung
- 112: Zweite Dampfleitung
- 113: Dritte Dampfleitung
- 121: erster Dampferzeuger
- 122: zweiter Dampferzeuger
- 123: dritter Dampferzeuger

## Patentansprüche

1. Verfahren zur Abkühlung schmelzgesponnener Filamente, bei welchem eine konditionierte Kühlluft mittels einer Kühlmittelquelle in einen die Filamente umschließenden Kühlschacht geführt wird und bei welchem die Kühlluft zuvor durch ein Naßdampf konditioniert wird, **dadurch gekennzeichnet, daß** der Naßdampf durch mehrere Dampferzeuger erzeugt wird, welche parallel mit der Kühlmittelquelle verbunden sind.

2. Verfahren nach Anspruch 1, **dadurch gekennzeichnet, daß** die Dampferzeuger wahlweise aus einen Betriebszustand in einen Ruhezustand und umgekehrt geschaltet werden, wobei während der Erzeugung der Kühlluft zumindest einer der Dampferzeuger in den Ruhezustand geschaltet wird.

3. Verfahren nach Anspruch 2, **dadurch gekennzeichnet, daß** während der Konditionierung der Kühlluft die Dampferzeuger abwechselnd in den Ruhezustand geschaltet werden.

4. Verfahren nach Anspruch 3, **dadurch gekennzeichnet, daß** die Dampferzeuger nach einer vorgegebenen Reihenfolge geschaltet werden.

5. Verfahren nach Anspruch 4, **dadurch gekennzeichnet, daß** die Reihenfolge durch eine Zykluszeit zur Reinigung des Dampferzeugers bestimmt ist, so daß die Dampferzeuger nacheinander eine Reinigungsphase durchlaufen

6. Verfahren nach Anspruch 4 , **dadurch gekennzeichnet, daß** die Kondition der Kühlluft gemessen wird und daß die Reihenfolge durch die Messung derart bestimmt ist, daß bei Unterschreiten eines Grenzwertes der Konditionierung ein Umschalten erfolgt.

7. Verfahren nach einem der Ansprüche 2 bis 6, **dadurch gekennzeichnet, daß** beim Schalten eines der Dampferzeuger vom Ruhezustand in den Betriebszustand der Dampferzeuger einen Vorlaufzustand durchläuft und daß erst nach Beendigung des Vorlaufzustandes der in der Reihenfolge nächste Dampferzeuger vom Betriebszustand in den Ruhezustand geschaltet wird.

8. Vorrichtung zum Schmelzspinnen einer Vielzahl strangförmiger Filamente (6) mit einer Spinneinrichtung (1) zum Extrudieren der Filamente (6) und einer Kühleinrichtung (2) zum Abkühlen der Filamente (6), wobei die Kühleinrichtung (2) einen von den Filamenten (6) durchlaufenen Kühlschacht (7) und eine mit dem Kühlschacht (7) verbundene Kuhlfluidquelle (9) aufweist, **dadurch gekennzeichnet, daß** die Kühlfluidquelle (9) zur Konditionierung einer Kühlluft parallel mit mehreren Dampferzeugern (121, 122) verbunden ist.

9. Vorrichtung nach Anspruch 8, **dadurch gekennzeichnet, daß** die Dampferzeuger (121, 122) aus einen Betriebszustand in einen Ruhezustand und umgekehrt schaltbar sind, wobei während der Konditionierung der Kühlluft zumindest einer der Dampferzeuger (121, 122) in den Ruhezustand geschaltet wird.

10. Vorrichtung nach Anspruch 9, **dadurch gekennzeichnet, daß** die Dampferzeuger (121, 122) abwechselnd aus den Betriebszustand in den Ruhezustand und umgekehrt schaltbar sind.

11. Vorrichtung nach einem der Ansprüche 8 bis 10, **dadurch gekennzeichnet, daß** eine Steuereinrichtung (13) zur Steuerung der Dampferzeuger (121, 122) vorgesehen ist, durch welche die Dampferzeuger (121, 122) nach einer Reihenfolge umgeschaltet werden.

12. Vorrichtung nach Anspruch 11, **dadurch gekennzeichnet, daß** die Steuereinrichtung (13) einen Zeitgeber aufweist, durch welchen die Dampferzeuger (121, 122) zyklisch geschaltet werden.

13. Vorrichtung nach Anspruch 11 oder 12, **dadurch gekennzeichnet, daß** ein Sensor (15) zur Ermittlung der Kondition der Kühlluft am Ausgang der Kühlmittelquelle (9) angeordnet ist und daß der Sensor (15) mit der Steuereinrichtung (13) verbunden ist

## Claims

1. Method of cooling melt spun filaments, wherein a conditioned cooling air is supplied by means of a coolant source into a cooling shaft that surrounds the filaments, and wherein the cooling air is previously conditioned by a wet steam, **characterized in that** the wet steam is produced by a plurality of steam generators, which connect parallel to the coolant source.

2. Method of claim 1, **characterized in that** the steam generators are selectively switched from an operating state to an idle state, and vice versa, with at least one steam generator being switched to the idle state during the production of the cooling air.

3. Method of claim 2, **characterized in that** during the conditioning of the cooling air, the steam generators are alternately switched to the idle state.

4. Method of claim 3, **characterized in that** the steam generators are switched in accordance with a predetermined sequence.

5. Method of claim 4, **characterized in that** the sequence is determined by a cycle time for cleaning the steam generator, so that the steam generators pass one after the other through a cleaning phase.

6. Method of claim 4, **characterized in that** the condition of the cooling air is measured, and that the sequence is determined by the measurement in such a manner that a switchover will occur when the conditioning goes below a limit value.

7. Method of one of claims 2-6, **characterized in that** when switching one of the steam generators from the idle state to the operating state, the steam generator passes through a preparatory state, and that the steam generator next in line is switched from the operating state to the idle state only after completion of the preparatory state.

8. Apparatus for melt spinning a plurality of strandlike filaments (6), with a spin unit (1) for extruding the filaments (6) and a cooling unit (2) for cooling the filaments (6), with the cooling unit (2) comprising a cooling shaft (7), through which the filaments advance, and a source of cooling fluid (9) connecting to the cooling shaft (7), **characterized in that** for conditioning a cooling air the source of cooling fluid (9) is parallel connected to a plurality of steam generators (121, 122).

9. Apparatus of claim 8, **characterized in that** the steam generators (121, 122) are adapted for switching from an operating state to an idle state, and vice versa, with at least one of the steam generators (121, 122) being kept in the idle state while the cooling air is being conditioned.

10. Apparatus of claim 9, **characterized in that** the steam generators (121, 122) are adapted for alternately switching from the operating state to the idle state, and vice versa.

11. Apparatus of one of claims 8-10, **characterized in that** for controlling the steam generators (121, 122) a control unit (13) is provided, which switches the steam generators (121, 122) according to a sequence.

12. Apparatus of claim 11, **characterized in that** the control unit (13) includes a timer, which is used to cyclically switching the steam generators (121, 122).

13. Apparatus of claim 11 or 12, **characterized in that** a sensor (13) for determining the condition of the cooling air is arranged at the outlet of the coolant source (9), and that the sensor (15) connects to the control unit (13) .

## Revendications

1. Procédé destiné au refroidissement de filaments filés à l'état fondu, dans lequel au moyen d'une source d'agent réfrigérant de l'air froid conditionné est guidé dans une gaine de refroidissement entourant les filaments et dans lequel l'air froid a préalablement été conditionné par une vapeur humide, **caractérisé en ce que** la vapeur humide est générée par une pluralité de générateurs de vapeur, qui sont reliés de façon parallèle à la source d'agent réfrigérant.

2. Procédé selon la revendication 1, **caractérisé en ce que** les générateurs de vapeur sont branchés au choix à partir d'un état d'opération dans un état de repos et vice-versa, durant la génération de l'air froid au moins un des générateurs de vapeur étant branché dans l'état de repos.

3. Procédé selon la revendication 2, **caractérisé en ce que** durant le conditionnement de l'air froid les générateurs de vapeur sont branchés à tour de rôle en état de repos.

4. Procédé selon la revendication 3, **caractérisé en ce que** les générateurs de vapeur sont branchés d'après un ordre prédéterminé.

5. Procédé selon la revendication 4, **caractérisé en ce que** l'ordre est déterminé par une durée de cycle pour le nettoyage du générateur de vapeur, de sorte que les générateurs parcourent l'un après l'autre une phase de nettoyage.

6. Procédé selon la revendication 4, **caractérisé en ce que** la condition de l'air froid est mesurée et **en ce que** l'ordre est déterminé de manière telle par le mesurage que si une valeur limite du conditionnement est sous-dépassée, une commutation est effectuée.

7. Procédé selon l'une quelconque des revendications 2 à 6, **caractérisé en ce que** lors du branchement d'un des générateurs de vapeur depuis l'état de repos dans l'état d'opération, le générateur de vapeur parcourt un état d'avance et ce n'est qu'après l'achèvement de l'état d'avance que le générateur de vapeur, qui est le prochain dans l'ordre, est branché depuis l'état d'opération dans l'état de repos.

8. Dispositif pour le filage à l'état fondu d'une multiplicité de filaments en forme d'écheveaux (6) avec un dispositif de filage (1) pour extruder les filaments (6) et avec un dispositif de refroidissement (2) pour refroidir les filaments (6), le dispositif de refroidissement (2) étant doté d'une gaine de refroidissement (7) qui est parcourue par les filaments (6) et une source de fluide réfrigérant (9) reliée à la gaine de refroidissement (7), **caractérisé en ce que** pour conditionner un air froid la source de fluide réfrigérant (9) est reliée de manière parallèle à une pluralité de générateurs de vapeur (121, 122).

9. Dispositif selon la revendication 8, **caractérisé en ce que** les générateurs de vapeur (121, 122) peuvent être branchés depuis un état d'opération dans un état de repos et vice-versa, durant le conditionnement de l'air froid au moins un des générateurs de vapeur (121, 122) étant branché en état de repos.

10. Dispositif selon la revendication 9, **caractérisé en ce que** les générateurs de vapeur (121, 122) peuvent être branchés en alternance depuis l'état d'opération dans l'état de repos et vice-versa.

11. Dispositif selon l'une quelconque des revendications 8 à 10, **caractérisé en ce qu'**un dispositif de commande (13) pour commander les générateurs de vapeur ( 121, 122) est prévu, grâce auquel les générateurs de vapeur (121, 122) sont branchés selon un ordre.

12. Dispositif selon la revendication 11, **caractérisé en ce que** le dispositif de commande (13) a un temporisateur, grâce auquel les générateurs de vapeur (121, 122) peuvent être branchés de façon cyclique.

13. Dispositif selon la revendication 11 ou 12, **caractérisé en ce que** pour déterminer la condition de l'air froid un capteur (15) est agencé à la sortie de la source de fluide réfrigérant (9) et **en ce que** le capteur (15) est relié au dispositif de commande (13).
